# EUROPÄISCHE PATENTSCHRIFT

(11) **EP 1 731 462 B1**
(45) Veröffentlichungstag und Bekanntmachung des Hinweises auf die Patenterteilung: **12.08.2009**
(21) Anmeldenummer: 05012576.4
(22) Anmeldetag: 10.06.2005
(51) Int. Cl.: B65H 35/00

(54) **Folienspender**
Foil dispenser
Distributeur de matériau en feuille

(43) Veröffentlichungstag der Anmeldung: 13.12.2006
(73) Patentinhaber: WMF WÜRTTEMBERGISCHE METALLWARENFABRIK AG, 73309 Geislingen/Steige (DE)
(72) Erfinder: Abele, Werner, 73342 Bad Ditzenbach (DE); Bühlmaier, Günter, 73312 Geislingen (DE); Kiefer, Alexander, 73329 Kuchen (DE)
(74) Vertreter: Grünecker, Kinkeldey, Stockmair & Schwanhäusser Anwaltssozietät

(56) Entgegenhaltungen:
- US-A- 3 199 394
- US-A1- 2004 040 429
- US-B1- 6 223 639
- PATENT ABSTRACTS OF JAPAN Bd. 2000, Nr. 05, 14. September 2000 (2000-09-14) & JP 2000 033937 A (KAO CORP), 2. Februar 2000 (2000-02-02)

## Beschreibung

Die Erfindung bezieht sich auf einen Folienspender für Haushaltsfolie aus Kunststoff.

Die US 3 199 394 beschreibt einen Spender für einen mit Klebstoff versehenen Streifen. Beim Abziehen des Streifens liegt der Klebstoff frei und dient zum temporären Fixieren auf der Oberfläche zweier Stege vor und beim Schneiden des Streifens. Das Material der Stege, und insbesondere deren Haftfläche kann beliebig gewählt werden und muss nicht speziell auf das Material des Streifens abgestimmt sein, da der Streifen Klebstoff enthält, der im Wesentlichen überall haftet. Haushaltsfolien aus Kunststoff sind jedoch niemals mit Klebstoff versehen, da dieser für den vorgesehenen Einsatzzweck der Haushaltsfolie aus Kunststoff weder erforderlich noch in irgendeiner Weise hilfsreich ist. Der Einsatz von Klebstoff würde, im Gegenteil, verhindern, dass die Haushalts-Kunststofffolie beispielsweise zum Einpacken oder Abdecken von Lebensmitteln verwendet werden kann.

Die US 6 223 639 beschreibt einen Spender für Aluminiumfolie, der eine Schneidschiene mit zwei seitlichen Führungsflächen und einem mittleren Schlitz umfasst, auf der eine mit einem Niederhalter versehene Trenneinrichtung läuft. Der Niederhalter weist eine Vielzahl von Rollen auf, die beidseitig eines Trennmessers angeordnet sind und auf den Führungsflächen laufen. Zum Abschneiden wird die Folie über die Führungsfläche und den dazwischen liegenden Schlitz gezogen und die Trenneinrichtung über die Folie gefahren. Dadurch wird die Aluminiumfolie beidseitig des Messers durch die Rollen auf die Führungsfläche gedrückt und somit fest- und niedergehalten.

Die US 2004/040429 beschreibt einen Folienspender für Verpackungsmaterial, der eine Trennschiene aufweist, die einen Schlitz zwischen zwei parallelen Führungsflächen enthält. In den Schlitz taucht das Messer einer Trenneinrichtung ein.

Folienspender für Haushaltsfolien in form dünner Kunststofffolien, die sogenannten Frischhaltefolien, sind in großer Zahl auf dem Markt. Diese Folien sind sehr dünn und haften sehr leicht aneinander, so dass ein sauberes Abtrennen verwendungsfähiger Stücke der Folie von einem Vorrat, beispielsweise einer Folienrolle, immer eine Herausforderung darstellt. Es sind die unterschiedlichsten Konstruktionen beschrieben worden, um die Portionierung dieser Folien zu erleichtern. So enthalten beispielsweise die meisten Verkaufsverpackungen für derartige Folien eine Trenneinrichtung in Form einer Reißkante, über die die Folie abgerissen wird. Es sind weiterhin Folienspender bekannt, beispielsweise aus der DE 101 30 578 A1 oder dem DE 91 11 783 U1, die einen gesonderten Folienschneider aufweisen, der durch die Folie hindurchgeführt wird. Ein Problem bei allen bekannten Konstruktionen stellt die Tatsache dar, dass die Folie beim geringsten Druck, der in ihrer Erstreckungsebene ausgeübt wird, dazu neigt, sich zusammenzuschieben und aneinander haftende Falten zu bilden. Ein Zusammenschieben diese Art ist beispielsweise fast unvermeidlich, wenn die Folie über eine Reißkante abgerissen werden muss. Aber auch beim Abtrennen der Folie mit Hilfe eines Folienschneiders ist mit einer unerwünschten Faltenbildung zu rechnen. Aus diesem Grunde wird beispielsweise in der DE 101 30 578 ausdrücklich darauf hingewiesen, dass die Folie mit zwei Fingern vor dem Folienschneider niedergehalten und gespannt gehalten werden muss. Beim Folienspender der DE 91 11 783 U1 ist ein Niederhalter in Form eines kegelstumpfförmigen Reibrads vorgesehen, der sich zusammen mit dem Folienschneider über die Folie bewegt, um diese nieder zu halten und zu spannen. Weiterhin enthält dieser Folienspender einen Messerhalter, der so ausgebildet ist, dass er die bereits vom Vorrat abgezogene Folie gegen ein Gehäuse hält. Beide Bauteile werden jedoch bewegt, so dass trotzdem die Gefahr besteht, dass sich die Folie zusammenschiebt und aneinander haftende Falten bildet.

Der Erfindung liegt die Aufgabe zugrunde, einen Folienspender bereitzustellen, bei dem auf konstruktiv einfache Weise die Folie sicher festgehalten werden kann.

Die Aufgabe wird durch die im Anspruch 1 angegebenen Merkmale gelöst.

Durch die stationäre Ausgestaltung des Niederhalters und seine Zuordnung zur Halterung wird sichergestellt, dass ohne ein aufwändiges und umständliches manuelles Festhalten der Folie Folienstücke sicher und sauber entlang einer Trennlinie abgetrennt werden können, ohne dass die Gefahr besteht, dass die Folie zusammengeschoben wird. Der Niederhalter enthält eine Adhäsions-Haftfläche aus einem mit dem Material der Folie eine Adhäsionspaarung bildendem Material. Diese Niederhalter ist einfach und problemlos mit der Folie in Eingriff zu bringen und von ihr zu lösen, wobei kein zusätzlicher Handgriff erforderlich ist. Weiterhin sind keine Einwirkungen auf die Folie notwendig, wie dies beispielsweise in Löcher eingreifende Vorsprünge, gerändelte oder gezahnte Klemmräder oder dgl. tun. Zwar ist es beispielsweise bereits aus der DE 91 11 783 U1 bekannt, dass Folien, insbesondere Haushaltsfolien aus Kunststoff, beispielsweise auf polierten Flächen haften, dort wird jedoch eher die Tatsache ausgenutzt, dass die Folien an matten Flächen nicht haften,
wobei beispielsweise alle Teile, die mit dem freien, bereits vom Vorrat abgezogenen Folienstück in Kontakt stehen, wie beispielsweise der Messerträger, der den Folienanfang festhält und Bereiche beidseitig einer Messemut, mattiert sind, um ein Anhaften zu vermeiden.

Vorteilhafte Weiterbildungen der Erfindung sind den Unteransprüchen zu entnehmen.

Die Erfindung ist besonders zweckmäßig anzuwenden, wenn es darum geht, die bereits vom Vorrat abgezogene, nach dem Abtrennen eines Folienstücks verbliebene freie Kante sowohl beim Abtrennen als auch danach glatt und gespannt zu halten. Aus diesem Grunde sollte der Niederhalter bevorzugt zwischen dem Vorrats und der Trennlinie angeordnet sein.

Ein an der dem Vorrat abgewandten Seite der Trennlinie angeordneter Niederhalter ist jedoch auch von Vorteil; zum einen verbessert er die Spannung der Folie beim Trennen und zum anderen hält er das abgetrennte Stück der Folie fest, so dass auch dieses glatt und gespannt bleibt. Wird der Folienspender beispielsweise an einer Wand aufgehängt, so schützt der unterhalb der Trennlinie angeordnete Niederhalter die Folie gegen ein Herabfallen.

Die Haftfläche erstreckt sich bevorzugt entlang der Trennlinie, um den gesamten, verfügbaren Platz zum Anhaften der Folie auszunutzen.

Bevorzugt sollte sich jedoch beidseitig der Trennlinie jeweils eine Haftfläche erstrecken, wodurch einerseits das Niederhalten der Folie während des Trennens optimiert und andererseits sowohl das abgetrennte Folienstück als auch die bereits vom Vorrat abgezogene Randkante der verbleibenden Folie benutzungsbereit festgehalten.

Eine konstruktiv besonders bevorzugte und einfache Ausgestaltung ergibt sich, wenn Führungsschienen für einen Folienschneider und Niederhalter kombiniert werden, indem die Schiene mit einer Haftfläche versehen wird.

Durch die Bemessung von Abständen der Haftflächen zu den Trennlinien kann bestimmt werden, wie groß und wo sich nach dem Abtrennen des Folienstücks ein freies Stück der Restfolie oder des abgetrennten Folienstücks befindet, das vom Benutzer ergriffen werden kann. Ist beispielsweise der Abstand zwischen der Trennlinie und der dem Vorrat zugewandten Haftfläche größer als der Abstand zur anderen Haftfläche, so verbleibt nach dem Trennen am noch mit dem Vorrat verbundenen Folienende ein größerer, nicht durch den Niederhalter fixierter Bereich, der vom Benutzer ergriffen werden kann, um ein neues Folienstück zum Abschneiden vom Vorrat abzuziehen. Dagegen haftet das abgeschnittene Folienstück in der Nähe der Trennlinie noch an der Haftfläche, so dass dort die Folie glatt und gespannt gehalten wird.

Enthält die Trenneinrichtung einen Folienschneider, so sollte der die Niederhaltewirkung verstärken, also insbesondere einen in Richtung der Niederhaltewirkung gerichteten Druck auf die Folie aufbringen. Dies wird beispielsweise durch eine entsprechend geneigte Schneide erreicht.

Ein Ausführungsbeispiel der Erfindung wird nachfolgend anhand der Zeichnungen näher erläutert. Es zeigen:
- Fig. 1: eine perspektivische Darstellung eines Ausführungsbeispiels eines erfindungsgemäßen Folienspenders,
- Fig. 2: die Seitenansicht der Fig. 1,
- Fig. 3: den Schnitt III-III aus Fig. 1 in vergrößerter Darstellung, und
- Fig. 4: einen Schlitten einer Trenneinrichtung in unterschiedlichen Darstellungen, wobei Fig. 4A eine perspektivische Ansicht von unten, Fig. 4B eine Seitenansicht und Fig. 4C eine Ansicht entlang der Trennlinie ist.

Fig. 1 zeigt in perspektivischer, schematischer Darstellung ein erstes Ausführungsbeispiel eines Folienspenders 1. Der Folienspender 1 enthält ein Gehäuse 2, in dem auf einer geeigneten Halterung 3, beispielsweise einem in Fig. 3 näher dargestellten Kernstab, ein Vorrat 4 einer Folie 5, beispielsweise eine Folienrolle, aufgenommen ist. Das Gehäuse 2 ist im dargestellten Ausführungsbeispiel wiederverwendbar ausgebildet und besteht beispielsweise aus Metall, Kunststoff oder einem sonstigen, dauerhaften Material. Die Erfindung kann jedoch auch bei den üblichen Verkaufsverpackungen eingesetzt werden.

Das Gehäuse 2 ist in geeigneter Weise zu öffnen, so dass der Vorrat 4 ausgetauscht werden kann. Im dargestellten Ausführungsbeispiel ist das Gehäuse 2 beispielsweise zum Anhängen an eine Wand ausgebildet und enthält eine Rückwand 2a, die mit entsprechenden Befestigungselementen, beispielsweise Ösen, versehen ist. Das Gehäuse 2 kann jedoch auch zum Aufstellen auf seine Bodenwand 2b ausgebildet sein. Das Gehäuse 2 enthält weiterhin eine Vorderseite 2c, die als Sichtfläche ausgebildet ist und zur besseren Draufsicht zumindest bereichsweise unter einem von 90° abweichenden Winkel zur Rückwand 2a und/oder zum Boden 2b verläuft und die Rückwand 2a mit dem Boden 2b verbindet. Schließlich sind Seitenwände 2d und 2e vorgesehen, die das Gehäuse 2 seitlich abstützen und beispielsweise die Halterung 3 mit dem Vorrat 4 lagern.

In der Vorderwand 2c, bevorzugt im schrägen Bereich, ist eine große Öffnung 6 vorgesehen, die einen Zugriff auf die Folie 5 des Vorrats 4 gestattet und als Abzugs- bzw. Entnahmeöffnung ausgebildet ist. Die Öffnung 6 ist größer als dies von den Abmessungen der Folie 5 her notwendig wäre; insbesondere weist die Öffnung 6 eine Breite b auf, die die Breite der Folie 5 merklich übersteigt, beispielsweise um die Breite zweier Finger, d.h. um mindestens 2 cm. Die Länge I in Abzugsrichtung der Folie 5 vom Vorrat 4 beträgt bevorzugt zwischen 1 und 5 cm.

Der Öffnung 6 ist ein Niederhalter 9 zugeordnet. Der Niederhalter 9 ist stationär ausgebildet und weist z.B. einen festen Abstand zur Halterung 3 auf, der sich beim Abziehen der Folie 5 nicht ändert. Der Niederhalter 9 enthält eine Haftfläche 7, die die Öffnung 6 an ihrer dem Boden 2b zugewandten Seite begrenzt. Im dargestellten Ausführungsbeispiel erstreckt sich die Haftfläche 7 in der Ebene der Vorderwand 2c und zumindest über die gesamte Breite b der Öffnung 6. Im dargestellten Ausführungsbeispiel ersetzt die Haftfläche 7 die Vorderwand 2c im bodennahen Bereich und erstreckt sich zwischen den beiden Seitenwänden 2d und 2e.

Im Abstand a oberhalb der Haftfläche 7, d.h. in Richtung auf den Vorrat 4 und vom Boden 2b weg, ist unter Ausbildung eines Spaltes 6b eine zweite Haftfläche 8 vorgesehen. Auch die zweite Haftfläche 8 erstreckt sich im Wesentlichen über die gesamte Breite b der Öffnung 6. Die Haftfläche 8 befindet sich jedoch in einem Abstand c unterhalb der oberen Begrenzung der Öffnung 6, wobei der Abstand c auf jeden Fall größer ist als die Dicke der Folie 5 und bevorzugt so bemessen ist, dass beim Einfüllen eines Vorrats 4 in das Gehäuse 2 der Folienanfang durch den sich bildenden Spalt 6a problemlos hindurchgesteckt werden kann, und die Folie sicher und ohne scharfe Richtungsänderungen vom Vorrat abgezogen werden kann.

Die Haftflächen 7 und 8 sind als Adhäsionsflächen zum Ausbilden einer Adhäsions-Paarung mit dem Material der Folie 5 ausgebildet. Die Ausbildung der Haftflächen 7, 8 hängt somit vom Material der Folie 5 ab und muss auf dieses abgestimmt sein. Geeignete Adhäsions-Paarungen können auf einfache Weise empirisch festgestellt werden. Für die Verwendung von Haushaltsfolien aus Kunststoff, wie beispielsweise die bekannten Frischhaltefolien aus Polyäthylen, eignet sich besonders eine polierte oder allenfalls leicht gebürstete Oberfläche aus Metall, beispielsweise Edelstahl. Es konnte jedoch festgestellt werden, dass diese Art von Folien 5 mit vielen glatten Oberflächen ohne hohe Oberflächenrauhigkeit, also beispielsweise verchromten oder lackierten, insbesondere glanzlackierten Flächen, Flächen aus nicht mattiertem Glas oder Porzellan oder dgl. eine ausreichende Adhäsions-Paarung bilden. Die durch die Flächen 7 und 8 auf die Folie 5 ausgeübten Adhäsionskräfte sollten so stark sein, dass sie die Folie 5 gegen leichte Kräfte, wie sie beispielsweise beim Transport durch den Transportwind sowie beim nachfolgend noch zu beschreibenden Trennen der Folie auftreten, lagefixierend und glatt gespannt halten, so dass die Haftflächen 7 und 8 als Niederhalter 9 wirken. Um eine ausreichende Haftung zu gewährleisten, sollte die Haftflächen 7, 8 in Abzugsrichtung A der Folie 5 von der Rolle 4 eine ausreichende Breite d aufweisen, beispielsweise bevorzugt zwischen 0,5 und 2 cm breit sein.

Die Folie 5 wird vom Vorrat 4 zunächst durch den durch den Abstand c bestimmten, spaltförmigen Bereich 6a der Öffnung 6 gesteckt und wird dann über die obere Haftfläche 8, ohne diese zu berühren, über den durch den Abstand a bestimmten, spaltförmigen Bereich 6b und über die untere Haftfläche 7, wiederum ohne diese zu berühren, gezogen und wird dann auf beide Haftflächen 7, 8 aufgelegt und durch diese festgehalten. Das Abziehen der Folie 5 wird erleichtert durch die die Folienbreite übersteigende Breite b und insbesondere den Spalt 6b, der einen Zugriffs-Freiraum zum Ergreifen der Folien durch die Öffnung 6 hindurch bildet.

Der erfindungsgemäße Folienspender 1 ist weiterhin mit einer Trenneinrichtung 10 zum Abtrennen von Folienabschnitten ausgerüstet. Die Trenneinrichtung 10 wird nachfolgend anhand der Fig. 3 und 4 erläutert.

Die Trenneinrichtung 10 enthält einen Schlitten 11 mit einem Folienschneider 12, der zum Ausbilden einer Trennlinie 13 (Fig. 1) quer über die Folie 5 bewegbar ist. Der Schlitten 11 wird bei seiner Bewegung durch wenigstens eine Führungsschiene geführt, wobei im dargestellten Ausführungsbeispiel eine untere Führungsschiene 14a und eine obere Führungsschiene 14b vorgesehen sind. Die Führungsschienen 14a, 14b sind an ihren nach außen weisenden Oberseiten mit den Haftflächen 7, 8 versehen und erstrecken sich über die gesamte Breite b der Öffnung 6, bevorzugt über den gesamten Abstand zwischen den Seitenwänden 2e, 2d. Die Führungsschienen 14a, 14b sind weiterhin mit jeweils einer Führungsnut 15a, 15b versehen, die Führungsstege 16a, 16b, 16c des Schlittens 11 aufnehmen. Bevorzugt bestehen die Führungsschienen 14a, 14b aus jeweils einem Blechstreifen aus Edelstahl und sind klammerförmig gebogen, so dass die ebene Oberseite als Haftfläche 7, 8 des Niederhalters 9 dienen kann und der Innenraum die Führungsnut 15a, 15b bildet. Dabei erstrecken sich die Haftflächen 7, 8 bevorzugt über die gesamte Oberseite der Führungsschienen 14a, 14b.

Der Schlitten 11 enthält einen geeignet ausgebildeten Griff 17, der über einen Verbindungssteg 18 mit den Führungsstegen 16a, b, c verbunden ist. Die Führungsstege 16a, 16b, 16c sind mit dem Verbindungssteg 18 über Arme 19 verbunden, wobei für eine Drei-Punkt-Führung einer der Führungsstege 16a über einen Arm 19a an einer Seite des Verbindungssteges 18 vorsteht, während die beiden anderen Führungsstege 16b, c über einen zweiten Arm 19b an der gegenüberliegenden Seite des Verbindungssteges 18 vorstehen und in Richtung der Trennlinie 13 zueinander beabstandet und zum Führungssteg 16a versetzt sind.

Einer der beiden Arme 19a, 19b, im dargestellten Ausführungsbeispiel der Arm 19a für den einzigen Führungssteg 16a, weist einen größeren Abstand zum Verbindungssteg 18 auf als der andere Arm.

Der Verbindungssteg 18 trägt den Folienschneider 12, der im dargestellten Ausführungsbeispiel messerartig ausgebildet ist und zwei Schneiden 12a, 12b aufweist, die entlang der Trennlinie 13 hintereinander angeordnet sind und in entgegengesetzten Richtungen schneidend ausgebildet sind. Die Schneiden 12a, 12b sind symmetrisch unter einem Winkel α zur Horizontalen ausgerichtet. Der Folienschneider 12 ist so konstruiert, dass er beim Schneiden der Folie 5 auf diese einen Druck ausübt, der eine möglichst große Komponente senkrecht zur Ebene der Folie 5 aufweist. Dies wird im dargestellten Ausführungsbeispiel durch eine zweckmäßige Bemessung des Winkels α bewirkt, der kleiner oder gleich 45° ist.

Unterhalb jeder Schneide 12a, 12b befindet sich ein Eingriffsschutz, der gegen ein unbeabsichtigtes Berühren der Schneide schützt und auch als Schneidführung zum Einfangen der Folie 5 dienen kann. Im dargestellten Ausführungsbeispiel ist dafür ein Steg 20a, 20b im Abstand unterhalb jeder Schneide 12a, 12b vorgesehen.

Der Schlitten 11 wird, wie dies insbesondere aus den Fig. 1 und 3 ersichtlich ist, so in die Führungsschienen 14a, 14b eingesetzt, dass der Führungssteg 16a, der sich am langen Arm 19a befindet, in der Führungsnut 15b der oberen, d.h. in Abzugsrichtung A dem Vorrat 4 zugewandten Führungsschiene 14b, und die Führungsstege 16b, 16c am kurzen Arm in die Führungsnut 15a der unteren Schiene 14a eingesetzt werden. Die Länge der Arme 19a, 19b ist so bemessen, dass sich die Schneiden 12a, 12b des Folienschneiders 12 zwischen den Haftflächen 7, 8 an oder in unmittelbarer Nähe der oberen Begrenzung der unteren Haftfläche 7 befinden, so dass die Trennlinie 13 an oder knapp oberhalb der der zweiten Haftfläche 8 zugewandten, oberen Begrenzung der unteren Haftfläche 7 ausgebildet wird, wenn der Schlitten 11 aus seiner in Fig. 1 gezeigten Stellung rechts neben der Folie 5 durch die Folien hindurch in seine linke Stellung neben der Folie 5 bewegt wird und die Folie durchschneidet.

Während des Schneidens wird die Folie 5 auf beiden Haftflächen 7, 8 festgehalten, so dass sie sich nicht verschieben kann und insbesondere keine zusammenhaftenden Falten bildet. Diese Haftung wird noch durch die Schneiden 12a, 12b des Folienschneiders 12 unterstützt, die die Folie gegen die Haftflächen 7, 8 belasten. Auf diese Weise ist eine saubere Trennung der Folie möglich.

Nach dem Schneiden bleiben jedoch sowohl die noch mit dem Vorrat 4 verbundene Folie 5 auf der Haftfläche 8 und das bereits abgeschnittene Stück der Folie 5 auf der Haftfläche 7 hängen, so dass sie weiterhin in aufgespanntem Zustand verbleiben. Der Benutzer kann jetzt das abgetrennte Stück der Folie, nachdem er den Griff 17 losgelassen hat, mit beiden Händen ergreifen und bis zur geplante Verwendung gespannt halten.

Die noch mit dem Vorrat 4 verbundene Folie 5 steht mit ihrer freien Randkante hingegen über die obere Haftfläche 8 nach unten vor, wo sie vom Benutzer durch einen Eingriff in den Spalt 6b der Öffnung 6 in einfacher Weise ergriffen werden kann, wenn ein neues Stück der Folie 5 in Abzugsrichtung A vom Vorrat 4 abgezogen werden soll.

In Abwandlung des beschriebenen und gezeichneten Ausführungsbeispiels kann ggf. auch nur eine Haftfläche vorgesehen sein. Weiterhin können die Haftflächen auch nur partiell wirksam sein.

Es ist weiterhin möglich, den erfindungsgemäßen Niederhalter auch bei Verkaufsverpackungen einzusetzen. Schließlich ist der erfindungsgemäße Niederhalter auch dann von Vorteil, wenn ein konstruktiv abweichender Folienschneider, beispielsweise sichelförmige oder anders geformte Schneiden, ein Schneidrad, oder eine nach einem anderen Prinzip arbeitende Trenneinrichtung, beispielsweise eine Reißkante, eingesetzt wird.

## Patentansprüche

1. Folienspender (1) mit einer Halterung (3) für einen Vorrat (4) einer Haushaltsfolie (5)aus Kunststoff, einer Entnahmeöffnung (6), einer Trenneinrichtung (10) zum Trennen der Folie entlang einer Trennlinie (13), und einem stationär ausgebildeten und der Halterung (3) zugeordneten Niederhalter (9) zum Festhalten der Folie (5), wobei der Niederhalter (9) eine Adhäsions-Haftfläche (7, 8) aus einem mit dem Material der Folie (5) eine Adhäsionspaarung bildendem Material enthält.

2. Folienspender nach Anspruch 1 , **dadurch gekennzeichnet, dass** der Niederhalter (9) zwischen dem Vorrat (4) und der Trennlinie (13) angeordnet ist.

3. Folienspender nach Anspruch 1 oder 2, **dadurch gekennzeichnet, dass** der Niederhalter (9) an der dem Vorrat (4) abgewandten Seite der Trennlinie (13) angeordnet ist.

4. Folienspender nach einem der Ansprüche1 bis 3, **dadurch gekennzeichnet, dass** zwischen dem Niederhalter (9) und dem Vorrat (4) ein Freiraum (6b) für einen Zugriff auf die Folie (5) vorgesehen ist.

5. Folienspender nach einem der Ansprüche 1 bis 4, **dadurch gekennzeichnet, dass** der Niederhalter (9) für eine Haushaltsfolie (5) aus Polyethylen, eine Haftfläche (7, 8) aus einem poliertem oder leicht gebürsteten Metall, bevorzugt Edelstahl, oder einer Glanzlack- oder Chrombeschichtung, oder nicht mattiertem Glas oder Porzellan enthält.

6. Folienspender nach einem der Ansprüche 1 bis 5, **dadurch gekennzeichnet, dass** sich die Haftfläche (7, 8) entlang der Trennlinie (13) erstreckt.

7. Folienspender nach einem der Ansprüche 1 bis 6, **dadurch gekennzeichnet, dass** sich beidseitig der Trennlinie (13) jeweils eine Haftfläche (7, 8) erstreckt.

8. Folienspender nach einem der Ansprüche 1 bis 7, **dadurch gekennzeichnet, dass** die Trenneinrichtung (10) einen entlang der Trennlinie (13) bewegbaren Folienschneider (12) enthält, der auf wenigstens einer sich entlang der Trennlinie (13) erstreckenden Schiene (14a, 14b) verschiebbar ist, wobei die Schiene (14a, 14b) mit einer Adhäsions-Haftfläche (7, 8) für die Folie (5) versehen ist.

9. Folienspender nach einem der Ansprüche 1 bis 7, **dadurch gekennzeichnet, dass** die Trenneinrichtung (10) einen entlang der Trennlinie (13) bewegbaren Folienschneider (12) enthält, der auf zwei sich entlang der Trennlinie (13) erstreckenden Schienen (14a, 14b) verschiebbar ist und die Folie zwischen den Schienen (14a, 14b) trennt, wobei jede der Schienen (14a, 14b) mit einer Adhäsions-Haftfläche (7, 8) für die Folie (5) versehen ist.

10. Folienspender nach Anspruch 7 oder 9, **dadurch gekennzeichnet, dass** die Haftfläche (8) an der dem Vorrat (4) zugewandten Seite der Trennlinie (13) einen größeren Abstand zur Trennlinie aufweist, als die Haftfläche (7) an der dem Vorrat (4) abgewandten Seite der Trennlinie (13).

11. Folienspender nach einem der Ansprüche 1 bis 10, **dadurch gekennzeichnet, dass** die Trenneinrichtung (10) einen die Niederhaltewirkung verstärkenden Folienschneider (12) enthält.

12. Folienspender nach einem der Ansprüche 1 bis 11, **dadurch gekennzeichnet, dass** die Trenneinrichtung (10) einen entlang der Trennlinie (13) bewegbaren Schlitten (11) mit einem eine erste und eine zweite Schneide (12a, 12b) enthaltenden Folienschneider (12) aufweist, wobei die Schneiden (12a, 12b) V-förmig zusammenlaufen und der Winkel (α), den jede Schneide (12a, 12b) mit der Trennlinie (13) einschließt, weniger als 45°, bevorzugt 30°, beträgt.

## Claims

1. Film dispenser (1) comprising a holder (3) for a supply (4) of a household film (5) made of plastics material, a withdrawal opening (6), a severing means (10) for severing the film along a severing line (13), and a hold-down means (9), formed so as to be stationary and attached to the holder (3), for holding the film (5) in place, wherein the hold-down means (9) contains an adhesion surface (7, 8) made of a material which forms an adhesive combination with the material of the film (5).

2. Film dispenser according to claim 1, **characterised in that** the hold-down means (9) is arranged between the supply (4) and the severing line (13).

3. Film dispenser according to either claim 1 or claim 2, **characterised in that** the hold-down means (9) is arranged on the side of the severing line (13) remote from the supply (4).

4. Film dispenser according to any one of claims 1 to 3, **characterised in that** free space (6b) for access to the film (5) is provided between the hold-down means (9) and the supply (4).

5. Film dispenser according to any one of claims 1 to 4, **characterised in that** the hold-down means (9) for a household film (5) made of polyethylene contains an adhesion surface (7, 8) made of a polished or lightly brush-finished metal, preferably high-grade steel, or a gloss varnish or chromium coating, or non-matted glass or porcelain.

6. Film dispenser according to any one of claims 1 to 5, **characterised in that** the adhesion surface (7, 8) extends along the severing line (13).

7. Film dispenser according to any one of claims 1 to 6, **characterised in that** a respective adhesion surface (7, 8) extends on either side of the severing line (13).

8. Film dispenser according to any one of claims 1 to 7, **characterised in that** the severing means (10) contains a film cutter (12), which can be moved along the severing line (13) and is displaceable on at least one rail (14a, 14b) extending along the severing line (13), the rail (14a, 14b) being provided with an adhesion surface (7, 8) for the film (5).

9. Film dispenser according to any one of claims 1 to 7, **characterised in that** the severing means (10) contains a film cutter (12), which can be moved along the severing line (13), is displaceable on two rails (14a, 14b) extending along the severing line (13) and severs the film between the rails (14a, 14b), each of the rails (14a, 14b) being provided with an adhesion surface (7, 8) for the film (5).

10. Film dispenser according to either claim 7 or claim 9, **characterised in that** the adhesion surface (8) on the side of the severing line (13) facing the supply (4) is at a greater distance from the severing line than the adhesion surface (7) on the side of the severing line (13) remote from the supply (4).

11. Film dispenser according to any one of claims 1 to 10, **characterised in that** the severing means (10) contains a film cutter (12) which strengthens the hold-down effect.

12. Film dispenser according to any one of claims 1 to 11, **characterised in that** the severing means (10) comprises a slide (11), which can be moved along the severing line (13) and comprises a film cutter (12) containing a first and a second blade (12a, 12b), the blades (12a, 12b) converging in a V-shape and the angle (α) enclosed by each blade (12a, 12b) with the severing line (13) being less than 45°, preferably 30°.

## Revendications

1. Distributeur de matériau en feuille (1) avec un support (3) pour une réserve (4) d'une feuille à usage ménager (5) en matière plastique, une ouverture de prélèvement (6), un dispositif de sectionnement (10) pour couper la feuille le long d'une ligne de coupe (13), et un serre-flan (9) réalisé de manière fixe et associé au support (3) pour le maintien de la feuille (5), où ledit serre-flan (9) comporte une surface d'adhérence (7, 8) d'un matériau formant un couple d'adhérence avec le matériau de la feuille (5).

2. Distributeur de la feuille selon la revendication 1, **caractérisé en ce que** le serre-flan (9) est disposé entre la réserve (4) et la ligne de coupe (13).

3. Distributeur de la feuille selon la revendication 1 ou la revendication 2, **caractérisé en ce que** le serre-flan (9) est disposé sur le côté de la ligne de coupe (13) éloigné du magasin (4).

4. Distributeur de la feuille selon l'une des revendications 1 à 3, **caractérisé en ce qu'**un espace libre (6b) est prévu pour accéder à la feuille (5) entre le serre-flan (9) et la réserve (4).

5. Distributeur de film selon l'une des revendications 1 à 4, **caractérisé en ce que** le serre-flan (9) pour une feuille à usage ménager (5) en polyéthylène comporte une surface d'adhérence (7, 8) d'un métal poli ou légèrement brossé, de préférence de l'acier inoxydable, ou d'un revêtement en laque brillante ou chromé, ou encore du verre non dépoli ou de la porcelaine.

6. Distributeur de la feuille selon l'une des revendications 1 à 5, **caractérisé en ce que** la surface d'adhérence (7, 8) s'étend le long de la ligne de coupe (13).

7. Distributeur de la feuille selon l'une des revendications 1 à 6, **caractérisé en ce qu'**une surface d'adhérence (7, 8) s'étend de part et d'autre de la ligne de coupe (13).

8. Distributeur de la feuille selon l'une des revendication 1 à 7, **caractérisé en ce que** le dispositif de sectionnement (10) comprend un coupe-feuille (12) déplaçable le long de la ligne de coupe (13), coulissant sur au moins un rail (14a, 14b) s'étendant le long de la ligne de coupe (13), ledit rail (14a, 14b) étant muni d'une surface d'adhérence (7, 8) pour la feuille (5).

9. Distributeur de film selon l'une des revendications 1 à 7, **caractérisé en ce que** le dispositif de sectionnement (10) comprend un coupe-feuille (12) déplaçable le long de la ligne de coupe (13), coulissant sur deux rails (14a, 14b) s'étendant le long de la ligne de coupe (13) et sectionnant la feuille entre les rails (14a, 14b), chacun des-dits rails (14a, 14b) étant muni d'une surface d'adhérence (7, 8) pour la feuille (5).

10. Distributeur de la feuille selon la revendication 7 ou la revendication 9, **caractérisé en ce que** la surface d'adhérence (8) présente sur le côté de la ligne de coupe (13) proche du magasin (4) une distance à la ligne de coupe supérieure à celle présentée par la surface d'adhérence (7) sur le côté de la ligne de coupe (13) éloigné du magasin (4).

11. Distributeur de la feuille selon l'une des revendications 1 à 10, **caractérisé en ce que** le dispositif de sectionnement (10) comprend un coupe-feuille (12) renforçant l'effet du serre-flan.

12. Distributeur de la feuille selon l'une des revendications 1 à 11, **caractérisé en ce que** le dispositif de sectionnement (10) comporte un chariot (11) déplaçable le long de la ligne de coupe (13) avec un coupe-feuille (12) comprenant une première et une deuxième lames (12a, 12b), lesdites lames (12a, 12b) se rejoignant en formant un V et l'angle (α) formé par chaque lame (12a, 12b) avec la ligne de coupe (13) étant inférieur à 45 °, de préférence égal à 30 °.
